# FASCICULE DE BREVET EUROPEEN

(11) **EP 0 711 516 B1**
(45) Date de publication et mention de la délivrance du brevet: **27.05.1998**
(21) Numéro de dépôt: 95810635.3
(22) Date de dépôt: 10.10.1995
(51) Int. Cl.: A43B 5/04

(54) **Chaussure de ski**
Skischuh
Skiboot

(30) Priorité: 14.11.1994 CH 3391/94
(43) Date de publication de la demande: 15.05.1996
(73) Titulaire: LANGE INTERNATIONAL S.A., CH-1700 Fribourg (CH)
(72) Inventeur: Corazzola, Luigi, I-39100 Bolzano (IT)
(74) Mandataire: Meylan, Robert Maurice

(56) Documents cités:
- EP-A- 0 085 026
- EP-A- 0 248 149
- EP-A- 0 286 586
- FR-A- 2 656 989

## Description

La présente invention a pour objet une chaussure de ski constituée d'une partie inférieure comprenant la semelle et destinée à entourer le pied et le talon et d'une tige en forme de collier articulé sur la partie inférieure et présentant, à l'arrière, une profonde échancrure ouverte vers le bas autorisant un large basculement du collier vers l'arrière, la région découverte par l'échancrure étant occupée par un capot également articulé sur la partie inférieure de la chaussure en deux points opposés situés en dessous des articulations du collier, le collier et le capot étant reliés entre eux par un bras rigide.

Un tel type de chaussure a été décrit pour la première fois dans la demande de brevet EP 0 286 586. Il combine les avantages des chaussures classiques à collier dont l'articulation du collier coïncide au moins approximativement avec l'articulation de la cheville et les avantages des chaussures dites à entrée arrière dont la tige comporte une partie arrière basculant largement vers l'arrière pour faciliter le chaussage et le déchaussage, mais dont les points d'articulation ne sont pas favorables pour la flexion de la jambe. Dans la chaussure décrite dans le document EP 0286 586, le capot est relié au collier par un bras unique s'étendant parallèlement à l'axe de la tige en position fermée de la chaussure. Or, lors de la pratique du ski, le skieur s'appuie en arrière contre la tige qui doit donc elle-même s'appuyer sur la partie inférieure de la chaussure. Dans la chaussure selon l'art antérieur, l'appui se fait par intermédiaire du bras reliant le collier au capot, par le capot lui-même et par un cliquet s'appuyant sur la partie inférieure de la chaussure. L'appui du cliquet sur la partie inférieure de la chaussure donne en outre l'inclinaison désirée à la tige de la chaussure. Cette construction nécessite donc un capot suffisamment résistant et rigide pour supporter la pression de la jambe et la réaction sur l'axe du cliquet. Cela nécessite l'utilisation d'une matière plastique suffisamment épaisse et des articulations du bras et du cliquet sur le capot largement dimensionnées. En outre, le bras de liaison et le cliquet forment des éléments extérieurs saillants peu esthétiques.

La présente invention a pour but de décharger le capot et d'améliorer l'esthétique de la chaussure.

La chaussure selon l'invention est caractérisée en ce qu'elle comprend un second bras rigide reliant l'axe d'articulation du premier bras au capot à la partie inférieure de la chaussure, en un point situé au dessus du talon, l'axe d'articulation de ces deux bras entre eux étant monté coulissant dans une glissière solidaire du capot et située dans un plan parallèle au plan d'oscillation du collier et du capot sur la partie inférieure de la chaussure, les deux bras formant une genouillère verrouillant le collier en position d'utilisation lorsque le capot est repoussé pour recouvrir ladite échancrure.

Dans la chaussure selon l'invention, le capot n'est plus qu'un organe d'actionnement que l'on tire en arrière ou repousse en avant pour actionner la genouillère, c'est-à-dire respectivement déverrouiller et verrouiller celle-ci. L'appui arrière sur le collier est transmis directement à la partie talon rigide de la partie intérieure de la chaussure par la genouillère.

Celle-ci, de préférence, réalisée en métal, peut, sous des dimensions réduites, supporter facilement les efforts de compression et de traction. En outre, lorsque le capot est rabattu dans l'échancrure du collier, il vient complètement recouvrir et cacher la genouillère en assurant la continuité du collier qui est ainsi exempt de saillie ou protubérance extérieure. La genouillère permet également de supprimer le cliquet de l'art antérieur.

Une certaine flexibilité peut être donnée au collier en utilisant des bras de genouillère présentant une certaine élasticité en traction et éventuellement également en compression. Cette élasticité peut être réalisée au moyen d'un piston coulissant dans un cylindre et soumis à la pression d'un ressort ou de deux ressorts antagonistes.

Le dessin annexé représente, à titre d'exemple, une forme d'exécution de la chaussure selon l'invention.

La figure 1 en représente une vue en position ouverte du capot, partiellement en coupe.

La figure 2 représente la même chaussure en position fermée du capot.

La chaussure représentée comprend une partie inférieure 1 en forme de coque en matière plastique à volume variable. Celle-ci n'a été représentée que schématiquement. En réalité, elle se ferme sur le dessus du pied par deux rabats munis de boucles selon une conception bien connue. Sur cette partie inférieure 1 est articulé un collier 2 au moyen de deux rivets opposés 3 situés à la hauteur de la malléole, c'est-à-dire de l'articulation naturelle de la cheville. Le collier est également muni de boucles, par exemple des boucles telles que représentées dans le brevet EP 0286 586, pour sa fermeture et son serrage autour de la jambe. Le collier 2 présente, dans sa partie supérieure 22, une surépaisseur nervurée intérieurement 23, et, dans sa partie supérieure, une profonde échancrure 4 s'ouvrant vers le bas et s'étendant de chaque côté de la chaussure, de la région de l'articulation du collier à mi-hauteur approximativement de celui-ci. Cette échancrure 4 permet au collier de basculer largement en arrière sans venir buter sur la partie 5 de la coque 1 s'étendant autour et au-dessus du talon. L'échancrure 4 est bordée par une zone de moindre épaisseur 21 formant un renforcement dans le collier 2, relativement à sa partie supérieure 22. Dans la partie supérieure de la zone de moindre épaisseur 21, au-dessus de l'échancrure 4, est fixée une plaque 7 munie de deux étriers 8 et 9 situés l'un au- dessus de l'autre. Dans l'étrier 8 est articulé, autour d'un axe 10, un premier bras métallique 11 dont l'autre extrémité est articulée par un axe 12 à l'une des extrémités d'un second bras métallique 13 dont l'autre extrémité est articulée autour d'un axe 14 sur un étrier 15 fixé au bas de coque 1. L'axe 12 commun aux deux bras 11 et 13 est monté coulissant dans une glissière 16 formée de deux lumières opposées parallèles découpées dans un support métallique en U 17 fixé sur la face intérieure d'un capot 18 en matière plastique. Le capot 18 est en forme d'étrier articulé sur la partie inférieure 1 de la chaussure au moyen de deux rivets 20 en deux points opposés situés en dessous de l'articulation 3 du collier 2. La plaque 17 est en outre également munie d'un étrier 19. Les deux bras 11 et 13 constituent une genouillère.

Pour passer de la position ouverte représentée à la figure 1 à la position fermée représentée à la figure 2, il suffit de repousser en avant le capot 18, ce qui a pour effet d'exercer une pression sur l'articulation médiane 12 de la genouillère 11/13. L'axe 14 étant fixe, l'axe 10 est poussé vers l'avant et vers le haut avec le collier 2. Lorsque les axes 10, 12 et 14 de la genouillère seront alignés ou que l'axe 12 a légèrement dépassé la ligne droite reliant les axes 10 et 14, la genouillère se bloque en verrouillant le collier 2 dans la position de descente représentée à la figure 2. Dans cette position, l'axe 12 a atteint l'extrémité inférieure de la glissière 16 et le capot 18 est placé dans son logement et recouvre l'échancrure 4 en assurant la continuité de la surface 22 du collier 2. Le bras 11 s'engage librement dans les étriers 9 et 19. Ces étriers 9 et 19 s'engagent l'un dans l'autre de manière à s'accrocher l'un à l'autre par déformation élastique. A cet effet, les ailes de l'un des étriers présentent, de manière connue, des trous ronds et l'autre étrier des bossages qui viennent s'engager dans les trous du premier étrier. Le capot 18 est ainsi fixé au collier 2, mais de telle sorte qu'il peut être détaché du collier par une traction manuelle de force modérée.

Une certaine élasticité en flexion peut être facilement donnée à la genouillère en réalisant l'un des bras 11 ou 13 sous la forme d'un piston monté dans un cylindre avec un ressort. Une telle construction est indiquée à la figure 2 pour le bras 13. L'axe 12 est à l'extrémité d'un piston 21 sur lequel agit un ressort 22 travaillant en compression. Un pivotement du collier 2 vers l'avant, sous l'effet de la flexion de la jambe, a pour effet de comprimer le ressort 22.

Un amortissement en appui arrière pourrait être obtenu par un second ressort placé sous le piston 21 ou par un ressort monté dans le bras 11.

La glissière 16 pourrait être venue d'une seule pièce avec le capot 18.

Le capot 18 pourrait être prolongé vers le haut du collier pour faciliter sa manipulation. Dans ce cas, le capot peut être asymétrique dans sa partie supérieure.

## Revendications

1. Chaussure de ski constituée d'une partie inférieure (1) comprenant la semelle et destinée à entourer le pied et le talon et d'une tige en forme de collier (2) articulé sur la partie inférieure et présentant, à l'arrière, une profonde échancrure (4) ouverte vers le bas autorisant un large basculement du collier vers l'arrière, la région découverte par l'échancrure étant couverte par un capot (18) également articulé sur la partie inférieure de la chaussure en deux points opposés (20) situés en dessous des articulations (3) du collier, le collier et le capot étant reliés entre eux par un bras (11), caractérisée en ce qu'elle comprend un second bras (13) reliant l'axe d'articulation (12) du premier bras au capot (18) à la partie inférieure (1) de la chaussure, en un point (14) situé au-dessus du talon, l'axe d'articulation (12) de ces deux bras entre eux étant monté coulissant dans une glissière (16) solidaire du capot et située dans un plan parallèle au plan d'oscillation du collier et du capot, les deux bras formant une genouillère verrouillant le collier en position de descente lorsque le capot est repoussé pour recouvrir ladite échancrure.

2. Chaussure de ski selon la revendication 1, caractérisée en ce que l'un des bras présente une certaine élasticité, limitée, en traction.

3. Chaussure selon la revendication 2, caractérisée en ce que l'un des bras présente une certaine élasticité en compression.

4. Chaussure selon l'une des revendications 1 à 3, caractérisée en ce qu'elle comprend des moyens d'accrochage mutuel élastique (9, 19) du capot (18) et du collier (2) en position fermée du capot.

5. Chaussure selon l'une des revendications 1 à 4, caractérisée en ce que le capot (18) s'étend sur la partie supérieure du collier et que sa partie supérieure est asymétrique.

## Claims

1. Ski boot consisting of a lower part (1) comprising the sole and intended to surround the foot and the heel, and an upper in the form of a collar (2) articulated on the lower part and having, at the rear, a deep cutaway portion (4) open towards the bottom and allowing an ample backward tilting of the collar, the region uncovered by the cutaway portion being covered by a cover (18) also articulated on the lower part at two opposed points (20) located beneath the articulations (3) of the collar, the collar and the cover being linked together by an arm (11), characterised in that said ski boot comprises a second arm (13) linking the articulation axis (12) of the first arm on the cover (18) to the lower part (1) of the boot at a point (14) located over the heel, the articulation axis (12) of these two arms one to another being mounted gliding in a glide (16) which is integral with the cover and located in a plane parallel to the tilting plane of the collar and the cover, the two arms forming a toggle joint locking the collar in a downhill portion when the cover is pushed forward in order to cover said cutaway portion.

2. Ski boot according to claim 1, characterised in that one of the arms has a certain limited elasticity in traction.

3. Ski boot according to claim 2, characterised in that one of the arms has a certain elasticity in compression.

4. Ski boot according to one of the claims 1 to 3, characterised in that it comprises means for reciprocal elastic locking (9, 19) of the cover (18) to the collar (2) in closed position of the cover.

5. Ski boot according to one of the claims 1 to 4, characterised in that the cover (18) extends over the upper part of the collar and that its upper part is assymetrical.

## Patentansprüche

1. Skischuh mit einem Unterteil (1), der die Sohle aufweist und dazu bestimmt ist, den Fuss und die Ferse zu umgeben, und mit einem gamaschenförmigen Schaft (2), der am Unterteil angelenkt ist und eine tiefe, nach unten offene Ausnehmung (4) hat, welche ein weites Kippen des Schafts nach hinten erlaubt, wobei der von der Ausnehmung frei gelassene Bereich von einer Kappe (18) überdeckt wird, die ebenfalls am Unterteil des Schuhs an zwei, unterhalb der Gelenke (3) des Schafts einander gegenüber liegenden Punkten (20) angelenkt ist, und wobei der Schaft und die Kappe miteinander durch einen Arm (11) verbunden sind, dadurch gekennzeichnet, dass der Skischuh einen zweiten Arm (13) aufweist, der die Gelenkachse (12) zwischen dem ersten Arm und der Kappe (18) mit dem Unterteil (1) des Schuhs an einem Punkt (14) verbindet, welcher über der Ferse liegt, dass die die beiden Arme verbindende Gelenkachse (12)gleitend in einer fest an der Kappe angebrachten Führungsschiene (16) montiert ist, welche in einer parallel zur Schwenkebene des Schafts und der Kappe orientierten Ebene liegt, und dass die beiden Arme ein Kniegelenk bilden, das den Schaft in Abfahrtsstellung verriegelt, wenn die Kappe zum Abdecken der erwähnten Ausnehmung zurückgedrückt wird.

2. Skischuh nach Anspruch 1, dadurch gekennzeichnet, dass einer der Arme eine gewisse begrenzte Elastizität bei Zugbeanspruchung aufweist.

3. Skischuh nach Anspruch 2, dadurch gekennzeichnet, dass einer der Arme eine gewisse Elastzizät bei Kompression aufweist.

4. Skischuh nach einem der Ansprüche 1 bis 3, dadurch gekennzeichnet, dass er Mittel zum elastischen gegenseitigen Einhaken (9,19) der Kappe (18) und des Schafts (2) in geschlossener Stellung der Kappe aufweist.

5. Skischuh nach einem der Ansprüche 1 bis 4, dadurch gekennzeichnet, dass sich die Kappe (18) über den oberen Bereich des Schafts erstreckt und dass ihr oberer Bereich asymmetrisch ist.
